# EUROPÄISCHE PATENTSCHRIFT

(11) **EP 2 076 669 B1**
(45) Veröffentlichungstag und Bekanntmachung des Hinweises auf die Patenterteilung: **06.10.2010**
(21) Anmeldenummer: 07788020.1
(22) Anmeldetag: 30.07.2007
(51) Int. Cl.: F02M 59/10, F04B 1/04, F16H 53/06

(54) **STÖSSELBAUGRUPPE FÜR EINE HOCHDRUCKPUMPE UND HOCHDRUCKPUMPE MIT WENIGSTENS EINER STÖSSELBAUGRUPPE**
TAPPET ASSEMBLY FOR A HIGH-PRESSURE PUMP AND HIGH-PRESSURE PUMP COMPRISING AT LEAST ONE TAPPET ASSEMBLY
MODULE À PISTON POUR POMPE HAUTE PRESSION, POMPE HAUTE PRESSION COMPRENANT AU MOINS UN MODULE À PISTON

(30) Priorität: 28.09.2006 DE 102006045933
(43) Veröffentlichungstag der Anmeldung: 08.07.2009
(73) Patentinhaber: Robert Bosch GmbH, 70442 Stuttgart (DE)
(72) Erfinder: FUCHS, Walter, 70469 Stuttgart (DE)
(86) Internationale Anmeldenummer: PCT/EP2007/057811
(87) Internationale Veröffentlichungsnummer: WO 2008/037524

(56) Entgegenhaltungen:
- EP-A1- 0 460 988
- DE-A1-102004 002 487
- FR-A1- 2 582 058
- FR-A1- 2 651 836

## Beschreibung

### Stand der Technik

Die Erfindung geht aus von einer Stößelbaugruppe für eine Hochdruckpumpe und einer Hochdruckpumpe mit wenigstens einer Stößelbaugruppe nach der Gattung des Anspruchs 1 bzw. des Anspruchs 8 bzw. des Anspruchs 9.

Eine solche Stößelbaugruppe und Hochdruckpumpe ist durch die DE 103 45 061 A1 bekannt. Diese Hochdruckpumpe weist wenigstens eine Stößelbaugruppe auf, die wiederum einen hohlzylindrischen Stößelkörper und einen in diesen in Richtung der Längsachse des Stößelkörpers eingesetzten Rollenschuh aufweist, in dem eine Rolle drehbar gelagert ist. Die Hochdruckpumpe weist wenigstens ein Pumpenelement auf, das wiederum einen Pumpenkolben aufweist, durch den ein Pumpenarbeitsraum begrenzt wird. Die Stößelbaugruppe ist zwischen dem Pumpenkolben und einer rotierend angetriebenen Antriebswelle der Hochdruckpumpe angeordnet, wobei die Antriebswelle wenigstens einen Nocken oder Exzenter aufweist, auf dem die Rolle abläuft. Der Stößelkörper ist in einer Bohrung eines Gehäuseteils der Hochdruckpumpe verschiebbar geführt. Die Stößelbaugruppe dient dazu die Drehbewegung der Antriebswelle in eine Hubbewegung des Pumpenkolbens umzuwandeln, wobei durch die Stößelbaugruppe zumindest im wesentlichen die sich hierbei ergebenden seitlichen Kräfte aufgenommen werden sollen, so dass diese nicht auf den Pumpenkolben wirken. Die Drehachse der Rolle muss möglichst genau parallel zur Drehachse der Antriebswelle ausgerichtet sein, da es sonst zu sogenannten Kantenträgern kommen kann wenn die Drehachse der Rolle schräg zur Drehachse der Antriebswelle verläuft und die Rolle nur an einem Ende am Nocken oder Exzenter anliegt. Andererseits müssen durch die Stößelbaugruppe vor allem die senkrecht zur Drehachse der Rolle und der Antriebswelle wirkenden seitlichen Kräfte sicher aufgenommen werden, damit diese nicht auf den Pumpenkolben wirken. Um den exakt parallelen Verlauf der Drehachsen der Rolle und der Antriebswelle zu erreichen ist es bei der bekannten Hochdruckpumpe erforderlich, dass sämtliche Bauteile mit sehr geringen Fertigungstoleranzen ausgeführt werden, was die Fertigung entsprechend verteuert.

### Offenbarung der Erfindung

### Vorteile der Erfindung

Die erfindungsgemäße Stößelbaugruppe mit den Merkmalen gemäß Anspruch 1 hat demgegenüber den Vorteil, dass der Rollenschuh innerhalb des Stößelkörpers in definiertem Ausmass eine Kippbewegung ausführen und sich ausrichten kann, derart, dass die Drehachse der Rolle parallel zur Drehachse der Antriebswelle verläuft und somit Kantenträger vermieden sind, während andererseits in senkrechter Richtung bezüglich der Drehachsen der Rolle und der Antriebswelle wirkenden seitlichen Kräfte durch das geringe Spiel aufgenommen werden. Entsprechende Vorteile ergeben sich für die Hochdruckpumpe gemäß Anspruch 8. Bei der Hochdruckpumpe mit den Merkmalen gemäß Anspruch 9 ist eine Kippbewegung des Stößelkörpers in der Bohrung des Pumpengehäuseteils ermöglicht, derart, dass sich die Drehachse der Rolle parallel zur Drehachse der Antriebswelle ausrichten kann und somit Kantenträger vermieden sind.

In den abhängigen Ansprüchen sind vorteilhafte Ausgestaltungen und Weiterbildungen der erfindungsgemäßen Stößelbaugruppe bzw. Hochdruckpumpe angegeben. Durch die Ausbildungen gemäß den Ansprüchen 2 und 3 sowie 10 und 11 wird auf einfache Weise das erforderliche größere Spiel in Richtung der Drehachsen der Rolle bzw. der Antriebswelle und das erforderliche geringe Spiel senkrecht zu den Drehachsen der Rolle bzw. Antriebswelle erreicht.

### Zeichnung

Mehrere Ausführungsbeispiele der Erfindung sind in der Zeichnung dargestellt und in der nachfolgenden Beschreibung näher erläutert. Es zeigen Figur 1 eine Hochdruckpumpe in einem Längsschnitt, Figur 2 die Hochdruckpumpe in einem Querschnitt entlang Linie II-II in Figur 1, Figur 3 einen in Figur 1 mit III bezeichneten Ausschnitt mit einer Stößelbaugruppe der Hochdruckpumpe in vergrößerter Darstellung, Figur 4 die Stößelbaugruppe in einem Querschnitt entlang Linie IV-IV in Figur 3 gemäß einem ersten Ausführungsbeispiel, Figur 5 die Stößelbaugruppe im Querschnitt gemäß einem zweiten Ausführungsbeispiel, Figur 6 die Stößelbaugruppe in einem Längsschnitt gemäß einem dritten Ausführungsbeispiel, Figur 7 einen Rollenschuh in einer Ansicht in Pfeilrichtung VII in Figur 6, und Figur 8 die Stößelbaugruppe in einem Längsschnitt gemäß einem vierten Ausführungsbeispiel.

### Beschreibung der Ausführungsbeispiele

In den Figuren 1 bis 8 ist eine Hochdruckpumpe für eine Kraftstoffeinspritzeinrichtung einer Brennkraftmaschine dargestellt. Die Hochdruckpumpe weist ein Gehäuse 10 auf, das mehrteilig ausgebildet ist und in dem eine rotierend angetriebene Antriebswelle 12 angeordnet ist. Die Antriebswelle 12 ist im Gehäuse 10 über zwei in Richtung der Drehachse 13 der Antriebswelle 12 voneinander beabstandete Lagerstellen drehbar gelagert. Die Lagerstellen können in verschiedenen Teilen 14,16 des Gehäuses 10 angeordnet sein.

In einem zwischen den beiden Lagerstellen liegenden Bereich weist die Antriebswelle 12 wenigstens einen Nocken 26 oder Exzenter auf, wobei der Nocken 26 auch als Mehrfachnocken ausgebildet sein kann. Die Hochdruckpumpe weist wenigstens ein oder mehrere in jeweils einem Gehäusetail 18 angeordnet Pumpenelemente 32 mit jeweils einem Pumpenkolben 34 auf, der durch den Nocken 26 der Antriebswelle 12 mittelbar in einer Hubbewegung in zumindest annähernd radialer Richtung zur Drehachse 13 der Antriebsewelle 12 angetrieben wird. Der Pumpenkolben 34 ist in einer Zylinderbohrung 36 im Gehäuseteil 18 dicht verschiebbar geführt und begrenzt mit seiner der Antriebswelle 12 abgewandten Stirnseite in der Zylinderbohrung 36 einen Pumpenarbeitsraum 38. Der Pumpenarbeitsraum 38 weist über einen im Gehäuse 10 verlaufenden Kraftstoffzulaufkanal 40 eine Verbindung mit einem Kraftstoffzulauf, beispielsweise einer Förderpumpe auf. An der Mündung des Kraftstoffzulaufkanals 40 in den Pumpenarbeitsraum 38 ist ein in den Pumpenarbeitsraum 38 öffnendes Einlassventil 42 angeordnet, das ein federbelastetes Ventilglied 43 aufweist. Der Pumpenarbeitsraum 38 weist ausserdem über einen im Gehäuseteil 18 verlaufenden Kraftstoffablaufkanal 44 eine Verbindung mit einem Auslass auf, der beispielsweise mit einem Hochdruckspeicher 110 verbunden ist. Mit dem Hochdruckspeicher 110 sind ein oder vorzugsweise mehrere an den Zylindern der Brennkraftmaschine angeordnete Injektoren 120 verbunden, durch die Kraftstoff in die Zylinder der Brennkraftmaschine eingespritzt wird. An der Mündung des Kraftstoffablaufkanals 44 in den Pumpenarbeitsraum 38 ist ein aus dem Pumpenarbeitsraum 38 öffnendes Auslassventil 46 angeordnet, das ebenfalls ein federbelastetes Ventilglied 47 aufweist.

Dem Pumpenelement 32 ist eine Stößelbaugruppe 50 zugeordnet, über die sich der Pumpenkolben 34 am Nocken 26 der Antriebswelle 12 abtützt. Die Stößelbaugruppe 50 umfasst einen hohlzylindrischen Stößelkörper 52, der in einer Bohrung 54 eines Teils 14 des Gehäuses 10 der Hochdruckpumpe verschiebbar geführt ist. Der Pumpenkolben 34 weist einen kleineren Durchmesser auf als der Stößelkörper 52 und ragt mit seinem dem Pumpenarbeitsraum 38 abgewandten Endbereich aus der Zylinderbohrung 36 heraus und in den Stößelkörper 52 hinein. An seinem dem Pumpenarbeitsraum 38 abgewandten Ende kann der Pumpenkolben 34 einen im Durchmesser gegenüber seinem übrigen Bereich vergrößerten Kolbenfuß 35 aufweisen.

In den Stößelkörper 52 ist von dessen der Antriebswelle 12 zugewandter Seite her in Richtung der Längsachse 53 des Stößelkörpers 52 ein Rollenschuh 56 eingefügt. Im Rollenschuh 56 ist in einer zylinderabschnittförmigen Aufnahme 58 auf der dem Nocken 26 der Antriebswelle 12 zugewandten Seite des Rollenschuhs 56 eine zylindrische Rolle 60 drehbar gelagert. Die Drehachse der Rolle 60 ist mit 61 bezeichnet. Der Rollenschuh 56 kommt im Stößelkörper 52 in Richtung der Längsachse 53 an einem Anschlag 62 zur Anlage, der beispielsweise durch einen vom Stößelkörper 52 radial nach innen hervorstehenden Ringsteg gebildet ist. Der Rollenschuh 56 weist wie in den Figuren 4 und 5 dargestellt eine oder vorzugsweise mehrere Öffnungen 57 auf, die bei der Hubbewegung der Stößelbaugruppe 50 einen Durchtritt von Kraftstoff ermöglichen.

Die Stößelbaugruppe 50 und der Pumpenkolben 34 werden durch eine vorgespannte Feder 64 zum Nocken 26 der Antriebswelle 12 hin gedrückt. Die Feder 64 ist als den Pumpenkolben 34 umgebende und in den Stößelkörper 52 hineinragende Schraubendruckfeder ausgebildet. Die Feder 64 stützt sich einerseits am Pumpengehäuseteil 18 und andererseits an einem Federteller 65 ab. Der Federteller 65 ist mit dem Pumpenkolben 34 verbunden und liegt auf der dem Rollenschuh 56 abgewandten Seite des Ringstegs 62 an. Die Feder 64 wirkt somit über den Federteller 65 sowohl auf den Pumpenkolben 34 als auch auf den Stößelkörper 52.

Gemäß einem ersten Ausführungsbeispiel der Erfindung ist vorgesehen, das der Rollenschuh 56 im Stößelkörper 52 derart angeordnet ist, dass der Rollenschuh 56 in Richtung der Drehachse 61 der Rolle 60 ein größeres Spiel im Stößelkörper 52 aufweist als in Richtungen senkrecht zur Drehachse 61 der Rolle 60. Der Rollenschuh 56 ist in den Stößelkörper 52 insbesondere eingepresst, wobei die Pressung in Richtungen senkrecht zur Drehachse 61 der Rolle 60 erfolgt, so dass in diesen Richtungen kein Spiel zwischen Rollenschuh 56 und Stößelkörper 52 vorhanden ist. Der Rollenschuh 56 ist somit in der Zeichenebene der Figur 2 spielfrei im Stößelkörper 52 angeordnet. In Richtung der Drehachse 61 der Rolle 60 ist zwischen dem Rollenschuh 56 und dem Stößelkörper 52 Spiel vorhanden. Der Rollenschuh 56 ist in der Zeichenebene der Figur 1 mit Spiel im Stößelkörper 52 angeordnet. Der Rollenschuh 56 kann somit im Stößelkörper 52 eine begrenzte Kippbewegung ausführen um eine imaginäre Kippachse, die senkrecht zur Drehachse 61 der Rolle 60 und senkrecht zur Längsachse 53 des Stößelkörpers 52 diese schneidend verläuft, wodurch eine Ausrichtung der Drehachse 61 der Rolle 60 zumindest annähernd parallel zur Drehachse 13 der Antriebswelle 12 ermöglicht ist. Die Kippbewegung des Rollenschuhs 56 ist mit den Pfeilen K in den Figuren 3,6 und 8 angedeutet. Vorzugsweise weist der Stößelkörper 52 zumindest vor dem Einpressen des Rollenschuhs 56 einen konstanten Tnnendurchmesser auf. Die vorstehend erläuterte Kippbewegung des Rollenschuhs 56 im Stößelkörper 52 kann gemäß einem in Figur 4 dargestellten ersten Ausführungsbeispiel dadurch erreicht werden, dass der Rollenschuh 56 im Querschnitt senkrecht zur Längsachse 53 des Stößelkörpers 52 betrachtet in Richtungen senkrecht zur Drehachse 61 der Rolle 60 einen größeren Durchmesser D aufweist als in Richtung der Drehachse 61 der Rolle 60, wo der Durchmesser mit d bezeichnet ist. Die Bereiche des Rollenschuhs 56 mit dem Durchmesser D erstrecken sich dabei beidseits einer die Längsachse 53 des Stößelkörpers 52 schneidenden Mittelebene 55 des Rollenschuhs 56 und die Bereiche mit dem Durchmesser d beidseits einer die Drehachse 61 der Rolle 60 enthaltenden Mittelebene des Rollenschuhs 56. Die Übergänge zwischen den Bereichen mit großem Durchmesser D und kleinem Durchmesser d können gerundet sein, beispielsweise etwa sinusförmig. Die Bereiche mit großem Durchmesser D und mit kleinem Durchmesser d sind jeweils zylindrisch ausgebildet mit konstantem Durchmesser D bzw. d. In Figur 4 ist die Differenz der Durchmesser D und d aus Anschaulichkeitsgründen stark übertrieben dargestellt. Die Differenz zwischen den Durchmessern D und d kann beispielsweise je nach Anwendungsfall etwa 10 bis 100 µm betragen. Der Rollenschuh 56 ist beispielsweise aus gehärtetem Stahl hergestellt, wobei die Bereiche mit den unterschiedlichen Durchmessern D und d vor oder nach der Härtebehandlung des Rollenschuhs 56 an diesem ausgebildet werden können, beispielsweise mittels einer Schleifbearbeitung des Rollenschuhs 56.

In Figur 5 ist der Rollenschuh 56 gemäß einem zweiten Ausführungsbeispiel dargestellt, bei dem dieser im Querschnitt senkrecht zur Längsachse 53 des Stößelkörpers 52 betrachtet oval ausgebildet ist, beispielsweise elliptisch. In Richtungen senkrecht zur Drehachse 61 der Rolle 60 weist der Rollenschuh 56 einen großen Durchmesser D und in Richtung der Drehachse 61 der Rolle 60 einen kleinen Durchmesser d auf. Zwischen den Durchmessern D und d ändert sich der Durchmesser des Rollenschuhs 56 kontinuierlich. Die ovale Querschnittsform des Rollenschuhs 56 kann bereits vor dessen Härtebehandlung oder danach beispielsweise durch Schleifen des im Ausgangszustand einen kreisrunden Querschnitt aufweisenden Rollenschuhs 56 erzeugt werden. Die Differenz zwischen den Durchmessern D und d kann beispielsweise je nach Anwendungsfall etwa 10 bis 100 µm betragen.

Es kann vorgesehen sein, dass der Stößelkörper 52 relativ dünnwandig ausgebildet ist, wobei sich dann beim Einpressen des wie vorstehend erläutert ausgebildeten Rollenschuhs 56 in den Stößelkörper 52 dessen Außenform entsprechend der Form des Rollenschuhs 56 ändert. Der Stößelkörper 52 weist dann nach dem Einpressen des Rollenschuhs 56 in Richtungen senkrecht zur Drehachse 61 der Rolle 60 einen größeren Außendurchmesser D' auf als in Richtung der Drehachse 61 der Rolle 60, wo der Außendurchmesser mit d' bezeichnet ist. Diese Ausbildung des Stößelkörpers 52 ermöglicht es, dass auch der Stößelkörper 52 in der Bohrung 54 des Pumpengehäuseteils 14 eine begrenzte Kippbewegung zur Ermöglichung der Ausrichtung der Drehachse 61 der Rolle 60 zumindest annähernd parallel zur Drehachse 13 der Antriebswelle 12 ausführen kann. Der Stößelkörper 52 ist dabei in der Bohrung 54 in Richtungen senkrecht zur Drehachse 61 der Rolle 60 mit geringem Spiel geführt und in Richtung der Drehachse 61 der Rolle 60 mit größerem Spiel angeordnet. Die Differenz der Spiele des Stößelkörpers 52 in Richtungen senkrecht zur Drehachse 61 und in Richtung der Drehachse 61 der Rolle 60 in der Bohrung 54 kann je nach Anwendungsfall beispielsweise etwa 10 bis 100 µm betragen.

In den Figuren 6 bis 8 sind Ausführungsbeispiele der Stößelbaugruppe 50 dargestellt, bei denen die Kippbewegung des Rollenschuhs 56 im Stößelkörper 52 weiter erleichtert ist. Bei einem in den Figuren 6 und 7 dargestellten dritten Ausführungsbeispiel weist der Rollenschuh 56 auf seiner dem Anschlag 62 zugewandten Oberseite eine Erhebung 68 auf, die jedoch nur beiderseits der die Längsachse 53 des Stößelkörpers 52 enthaltenden und senkrecht zur Drehachse 61 der Rolle 60 verlaufenden Mittelebene 55 des Rollenschuhs 56 verläuft, während die in Richtung der Drehachse 61 der Rolle 60 mit Abstand von der Mittelebene 55 angeordneten Randbereiche 70 der Oberseite des Rollenschuhs 56 in Richtung der Längsachse 53 des Stößelkörpers 52 tiefer liegen. Der erforderliche Materialabtrag in den Randbereichen 70 des Rollenschuhs 56 kann beispielsweise durch Fräsen oder Schleifen erfolgen. Durch die vorstehend erläuterte Ausbildung des Rollenschuhs 56 ist erreicht, dass der Rollenschuh 56 an seiner Oberseite nur mit seiner Erhebung 68 am Anschlag 62 anliegt, während die Randbereiche 70 mit Abstand vom Anschlag 62 angeordnet sind. Hierdurch ist erreicht, dass der Rollenschuh 56 im Stößelkörper 52 die bereits vorstehend erläuterte Kippbewegung ausführen kann ohne dass diese durch den Anschlag 62 behindert wird.

In Figur 8 ist der Rollenschuh 56 gemäß einem vierten Ausführungsbeispiel dargestellt, bei dem der Rollenschuh 56 auf seiner dem Anschlag 62 zugewandten Oberseite eine konvexe Wölbung aufweist, durch die auf dieser Oberseite des Rollenschuhs 56 eine Erhebung 72 gebildet ist, deren höchste Linie in der Mittelebene 55 des Rollenschuhs 56 verläuft. Die Wölbung der Oberseite des Rollenschuhs 56 ist dabei nur in Schnitten parallel zur Drehachse 61 der Rolle 60 vorhanden, während sich in Schnitten senkrecht zur Drehachse 61 der Rolle 60 durch den Rollenschuh 56 an dessen Oberseite gerade Schnittlinien ergeben. Die Wölbung der Oberseite des Rollenschuhs 56 kann beispielsweise durch Schleifen einer Kontur erzeugt werden mit einem relativ großen Radius R, dessen Mittelpunkt M auf der Verlängerung der Längsachse 53 des Stößelkörpers 52 liegt. Durch die Wölbung der Oberseite des Rollenschuhs 56 ergibt sich eine nur linienförmige Anlage des Rollenschuhs 56 mit seiner Oberseite am Anschlag 62, so dass der Rollenschuh 56 im Stößelkörper 52 die bereits vorstehend erläuterte Kippbewegung ausführen kann ohne dass diese durch den Anschlag 62 behindert wird. Außerdem ergibt sich für den Kolbenfuß 35 des Pumpenkolbens 34 ebenfalls eine linienförmige Anlage an der Oberseite des Rollenschuhs 56, wodurch die Kippbewegung des Rollenschuhs 56 bezüglich des Pumpenkolbens 34 erleichtert wird. Der Pumpenkolben 34 ist in Figur 8 aus Gründen der Übersichtlichkeit nicht dargestellt.

Bei einer alternativen Ausführungsform der Hochdruckpumpe kann auch vorgesehen sein, dass der Rollenschuh 56 im Stößelkörper 52 starr angeordnet, beispielsweise eingepresst ist oder dass der Rollenschuh 56 einstückig mit dem Stößelkörper 52 ausgeführt ist und keine Kippbewegung des Rollenschuhs 56 im Stößelkörper 52 möglich ist. Der Stößelkörper 52 ist dabei in der Bohrung 54 des Pumpengehäuseteils 14 so angeordnet, dass der Stößelkörper 52 in der Bohrung 54 in Richtungen senkrecht zur Drehachse 61 der Rolle 60 mit geringerem Spiel geführt ist als in Richtung der Drehachse 61 der Rolle 60. Die Bohrung 54 im Pumpengehäuseteil 14 weist dabei einen konstanten Durchmesser auf. Hierbei kann der Stößelkörper 52 wie vorstehend zum Rollenschuh 56 beschrieben ausgebildet sein und somit in Richtungen senkrecht zur Drehachse 61 der Rolle 60 einen größeren Außendurchmesser D' aufweisen als in Richtung der Drehachse 61 der Rolle 60, wo der Außendurchmesser d' beträgt. Der Stößelkörper 52 kann im Querschnitt Bereiche mit großem Außendurchmesser D' und Bereiche mit kleinerem Außendurchmesser d' analog zur Ausbildung des Rollenschuhs 56 gemäß Figur 4 aufweisen oder der Stößelkörper 52 kann im Querschnitt oval ausgebildet sein analog zur Ausbildung des Rollenschuhs 56 gemäß Figur 5. Die Differenz der Spiele des Stößelkörpers 52 in Richtungen senkrecht zur Drehachse 61 und in Richtung der Drehachse 61 der Rolle 60 in der Bohrung 54 kann je nach Anwendungsfall beispielsweise etwa 10 bis 100 µm betragen.

Durch die vorgespannte Rückstellfeder 56 wird die Stößelbaugruppe 50 über die Rolle 60 in Anlage am Nocken 26 der Antriebswelle 12 gehalten. Bei der Drehbewegung der Antriebswelle 12 wird die Stößelbaugruppe 50 in einer Hubbewegung angetrieben. Beim Saughub des Pumpenkolbens 34, bei dem sich dieser radial nach innen bewegt, wird der Pumpenarbeitsraum 38 durch den Kraftstoffzulaufkanal 40 bei geöffnetem Einlassventil 42 mit Kraftstoff befüllt, wobei das Auslassventil 46 geschlossen ist. Beim Förderhub des Pumpenkolbens 34, bei dem sich dieser radial nach aussen bewegt, wird durch den Pumpenkolben 34 Kraftstoff unter Hochdruck durch den Kraftstoffablaufkanal 44 bei geöffnetem Auslassventil 46 zum Hochdruckspeicher 110 gefördert, wobei das Einlassventil 42 geschlossen ist.

## Patentansprüche

1. Stößelbaugruppe für eine Hochdruckpumpe, insbesondere zur Kraftstofförderung, mit einem hohlzylinderförmigen Stößelkörper (52), in den in Richtung der Längsachse (53) des Stößelkörpers (52) ein Rollenschuh (56) eingefügt ist, wobei im Rollenschuh (56) eine Rolle (60) drehbar gelagert ist, **dadurch gekennzeichnet, dass** der Rollenschuh (56) senkrecht zur Drehachse (61) der Rolle (60) mit geringem Spiel oder spielfrei im Stößelkörper (52) angeordnet ist und in Richtung der Drehachse (61) der Rolle (60) mit größerem Spiel als senkrecht zur Drehachse (61) der Rolle (60) im Stößelkörper (52) angeordnet ist.

2. Stößelbaugruppe nach Anspruch 1, **dadurch gekennzeichnet, dass** der Rollenschuh (56) in den Stößelkörper (52) eingepresst ist und senkrecht zur Drehachse (61) der Rolle (60) eine Presspassung zwischen dem Rollenschuh (56) und dem Stößelkörper (52) vorhanden ist.

3. Stößelbaugruppe nach Anspruch 1 oder 2, **dadurch gekennzeichnet, dass** der Rollenschuh (56) im Querschnitt senkrecht zur Längsachse (53) des Stößelkörpers (52) einen größeren Durchmesser (D) aufweist als der Durchmesser (d) des Rollenschuhs (56) in Richtung der Drehachse (61) der Rolle (60).

4. Stößelbaugruppe nach Anspruch 3, **dadurch gekennzeichnet, dass** der Rollenschuh (56) im Querschnitt senkrecht zur Längsachse (53) des Stößelkörpers (52) oval ausgebildet ist.

5. Stößelbaugruppe nach einem der Ansprüche 1 bis 4, **dadurch gekennzeichnet, dass** der Rollenschuh (56) in Richtung der Längsachse (53) des Stößelkörpers (52) an einem Anschlag (62) zur Anlage kommt und dass der Rollenschuh (56) zumindest im wesentlichen nur im Bereich einer senkrecht zur Drehachse (61) der Rolle (60) durch den Rollenschuh (56) verlaufenden Mittelebene (55) am Anschlag (62) anliegt.

6. Stößelbaugruppe nach Anspruch 5, **dadurch gekennzeichnet, dass** der Rollenschuh (56) auf seiner dem Anschlag (62) zugewandten Seite im Bereich der Mittelebene (55) eine Erhebung (68) aufweist, mit der der Rollenschuh (56) am Anschlag (62) anliegt.

7. Stößelbaugruppe nach einem der Ansprüche 2 bis 6, **dadurch gekennzeichnet, dass** der Stößelkörper (52) beim Einpressen des Rollenschuhs (56) derart verformt wird, dass der Stößelkörper (52) senkrecht zur Drehachse (61) der Rolle (60) einen größeren Außendurchmesser (D') aufweist als der Außendurchmesser (d') des Stößelkörpers (52) in Richtung der Drehachse (61) der Rolle (60).

8. Hochdruckpumpe, insbesondere zur Kraftstoffhochdruckförderung für eine Kraftstoffeinspritzeinrichtung einer Brennkraftmaschine, mit einer Antriebswelle (12) mit wenigstens einem Nocken (26) oder Exzenter, mit wenigstens einem Pumpenelement (32), das einen Pumpenkolben (34) aufweist, der sich über eine Stößelbaugruppe (50) am Nocken (26) oder Exzenter der Antriebswelle (12) abstützt und durch diesen in einer Hubbewegung angetrieben wird, **dadurch gekennzeichnet, dass** die Stößelbaugruppe (50) gemäß einem der Ansprüche 1 bis 7 ausgebildet ist.

9. Hochdruckpumpe, insbesondere zur Kraftstoffhochdruckförderung für eine Kraftstoffeinspritzeinrichtung einer Brennkraftmaschine, mit einer Antriebswelle (12) mit wenigstens einem Nocken (26) oder Exzenter, mit wenigstens einem Pumpenelement (32), das einen Pumpenkolben (34) aufweist, der sich über eine Stößelbaugruppe (50) am Nocken (26) oder Exzenter der Antriebswelle (12) abstützt und durch diesen in einer Hubbewegung angetrieben wird, wobei die Stößelbaugruppe (50) einen Stößelkörper (52) aufweist, der in einer Bohrung (54) eines Gehäuseteils (10) der Hochdruckpumpe verschiebbar geführt ist, und wobei die Stößelbaugruppe (50) einen Rollenschuh (56) aufweist, in dem eine Rolle (60) drehbar gelagert ist, die auf dem Nocken (26) oder Exzenter der Antriebswelle (12) abrollt, **dadurch gekennzeichnet, dass** der Stößelkörper (52) in der Bohrung (54) des Pumpengehäuseteils (10) in senkrechter Richtung bezüglich der Drehachse (61) der Rolle (60) mit geringem Spiel angeordnet ist und in Richtung der Drehachse (61) der Rolle (60) mit größerem Spiel angeordnet ist.

10. Hochdruckpumpe nach Anspruch 9, **dadurch gekennzeichnet, dass** der Stößelkörper (52) in senkrechter Richtung bezüglich der Drehachse (61) der Rolle (60) einen größeren Außendurchmesser (D') aufweist als der Außendurchmesser (d') des Stößelkörpers (52) in Richtung der Drehachse (61) der Rolle (60).

11. Hochdruckpumpe nach Anspruch 10, **dadurch gekennzeichnet, dass** der Stößelkörper (52) im Querschnitt senkrecht zu seiner Längsachse (53) oval ausgebildet ist.

## Claims

1. Tappet subassembly, for a high-pressure pump, in particular for fuel conveyance, with a hollow-cylindrical tappet body (52), into which a roller shoe (56) is inserted in the direction of the longitudinal axis (53) of the tappet body (52), a roller (60) being mounted rotatably in the roller shoe (56), **characterized in that** the roller shoe (56) is arranged, perpendicularly to the axis of rotation (61) of the roller (60), in the tappet body (52) with low play or so as to be free of play and is arranged, in the direction of the axis of rotation (61) of the roller (60), in the tappet body (52) with a greater play than perpendicularly to the axis of rotation (61) of the roller (60).

2. Tappet subassembly according to Claim 1, **characterized in that** the roller shoe (56) is pressed into the tappet body (52), and a press fit between the roller shoe (56) and the tappet body (52) is present perpendicularly to the axis of rotation (61) of the roller (60).

3. Tappet subassembly according to Claim 1 or 2, **characterized in that**, in cross section, the roller shoe (56) has a larger diameter (D) perpendicularly to the longitudinal axis (53) of the tappet body (52) than the diameter (d) of the roller shoe (56) in the direction of the axis of rotation (61) of the roller (60).

4. Tappet subassembly according to Claim 3, **characterized in that**, in cross section, the roller shoe (56) is of oval design perpendicularly to the longitudinal axis (53) of the tappet body (52).

5. Tappet subassembly according to one of Claims 1 to 4, **characterized in that** the roller shoe (56) comes to bear against a stop (62) in the direction of the longitudinal axis (53) of the tappet body (52), and **in that** the roller shoe (56) bears against the stop (62) at least essentially only in the region of a mid-plane (55) running through the roller shoe (56) perpendicularly to the axis of rotation (61) of the roller (60).

6. Tappet subassembly according to Claim 5, **characterized in that** the roller shoe (56), on its side facing the stop (62), has in the region of the mid-plane (55) an elevation (68) with which the roller shoe (56) bears against the stop (62).

7. Tappet subassembly according to one of Claims 2 to 6, **characterized in that**, when the roller shoe (56) is being pressed in, the tappet body (52) is deformed in such a way that the tappet body (52) has a larger outside diameter (D') perpendicularly to the axis of rotation (61) of the roller (60) than the outside diameter (d') of the tappet body (52) in the direction of the axis of rotation (61) of the roller (60).

8. High-pressure pump, in particular for high-pressure fuel conveyance for a fuel injection device of an internal combustion engine, with a drive shaft (12) having at least one cam (26) or eccentric and with at least one pump element (32) which has a pump piston (34) which is supported via a tappet subassembly (50) on the cam (26) or eccentric of the drive shaft (12) and is driven in a lifting movement by the said cam or eccentric, **characterized in that** the tappet subassembly (50) is designed according to one of Claims 1 to 7.

9. High-pressure pump, in particular for high-pressure fuel conveyance for a fuel injection device of an internal combustion engine, with a drive shaft (12) having at least one cam (26) or eccentric and with at least one pump element (32) which has a pump piston (34) which is supported via a tappet subassembly (50) on the cam (26) or eccentric of the drive shaft (12) and is driven in a lifting movement by the said cam or eccentric, the tappet subassembly (50) having a tappet body (52) which is guided displaceably in a bore (54) of a housing part (10) of the high-pressure pump, and the tappet subassembly (50) having a roller shoe (56) in which is mounted rotatably a roller (60) which rolls on the cam (26) or eccentric of the drive shaft (12), **characterized in that**, in the bore (54) of the pump housing part (10), the tappet body (52) is arranged with low play in the perpendicular direction with respect to the axis of rotation (61) of the roller (60) and is arranged with greater play in the direction of the axis of rotation (61) of the roller (60).

10. High-pressure pump according to Claim 9, **characterized in that** the tappet body (52) has a larger outside diameter (D') in the perpendicular direction with respect to the axis of rotation (61) of the roller (60) than the outside diameter (d') of the tappet body (52) in the direction of the axis of rotation (61) of the roller (60).

11. High-pressure pump according to Claim 10, **characterized in that**, in cross section, the tappet body (52) is of oval design perpendicularly to its longitudinal axis (53).

## Revendications

1. Module de poussoir pour une pompe haute pression, notamment pour refouler du carburant, comprenant un corps de poussoir de forme cylindrique creuse (52), dans lequel est introduit, dans la direction de l'axe longitudinal (53) du corps de poussoir (52), un sabot de roulement (56), un rouleau (60) étant monté à rotation dans le sabot de roulement (56), **caractérisé en ce que** le sabot de roulement (56) est disposé perpendiculairement à l'axe de rotation (61) du rouleau (60) avec un faible jeu ou sans jeu dans le corps de poussoir (52), et est disposé dans la direction de l'axe de rotation (61) du rouleau (60) avec un plus grand jeu que perpendiculairement à l'axe de rotation (61) du rouleau (60) dans le corps de poussoir (52).

2. Module de poussoir selon la revendication 1, **caractérisé en ce que** le sabot de roulement (56) est pressé dans le corps de poussoir (52) et un ajustement serré est prévu perpendiculairement à l'axe de rotation (61) du rouleau (60) entre le sabot de roulement (56) et le corps de poussoir (52).

3. Module de poussoir selon la revendication 1 ou 2, **caractérisé en ce que** le sabot de roulement (56) présente, en section transversale perpendiculairement à l'axe longitudinal (53) du corps de poussoir (52), un plus grand diamètre (D) que le diamètre (d) du sabot de roulement (56) dans la direction de l'axe de rotation (61) du rouleau (60).

4. Module de poussoir selon la revendication 3, **caractérisé en ce que** le sabot de roulement (56) est réalisé sous forme ovale en section transversale perpendiculairement à l'axe longitudinal (53) du corps de poussoir (52).

5. Module de poussoir selon l'une quelconque des revendications 1 à 4, **caractérisé en ce que** le sabot de roulement (56) vient en appui dans la direction de l'axe longitudinal (53) du corps de poussoir (52) contre une butée (62), et **en ce que** le sabot de roulement (56) s'applique contre la butée (62) au moins essentiellement uniquement dans la région d'un plan médian (55) s'étendant perpendiculairement à l'axe de rotation (61) du rouleau (60) à travers le sabot de roulement (56).

6. Module de poussoir selon la revendication 5, **caractérisé en ce que** le sabot de roulement (56) présente, sur son côté tourné vers la butée (62), dans la région du plan médian (55), un rehaussement (68), avec lequel le sabot de roulement (56) s'applique contre la butée (62).

7. Module de poussoir selon l'une quelconque des revendications 2 à 6, **caractérisé en ce que** le corps de poussoir (52), lors du pressage du sabot de roulement (56), est déformé de telle sorte que le corps de poussoir (52) présente, perpendiculairement à l'axe de rotation (61) du rouleau (60), un plus grand diamètre extérieur (D') que le diamètre extérieur (d') du corps de poussoir (52) dans la direction de l'axe de rotation (61) du rouleau (60).

8. Pompe haute pression, en particulier pour refouler du carburant haute pression pour un dispositif d'injection de carburant d'un moteur à combustion interne, comprenant un arbre d'entraînement (12) avec au moins une came (26) ou un excentrique, avec au moins un élément de pompe (32), qui présente un piston de pompe (34), qui s'appuie par le biais d'un module de poussoir (50) contre la came (26) ou l'excentrique de l'arbre d'entraînement (12), et qui est entraîné par celui-ci dans un mouvement de levage, **caractérisée en ce que** le module de poussoir (50) est réalisé selon l'une quelconque des revendications 1 à 7.

9. Pompe haute pression, en particulier pour refouler du carburant haute pression pour un dispositif d'injection de carburant d'un moteur à combustion interne, comprenant un arbre d'entraînement (12) avec au moins une came (26) ou un excentrique, avec au moins un élément de pompe (32), qui présente un piston de pompe (34), qui s'appuie par le biais d'un module de poussoir (50) contre la came (26) ou l'excentrique de l'arbre d'entraînement (12), le module de poussoir (50) présentant un corps de poussoir (52), qui est guidé de manière déplaçable dans un alésage (54) d'une partie de boîtier (10) de la pompe haute pression, et le module de poussoir (50) présentant un sabot de roulement (56), dans lequel est monté à rotation un rouleau (60) qui roule sur la came (26) ou l'excentrique de l'arbre d'entraînement (12), **caractérisée en ce que** le corps de poussoir (52) est disposé avec un faible jeu dans l'alésage (54) de la partie du boîtier de pompe (10) dans la direction perpendiculaire à l'axe de rotation (61) du rouleau (60), et est disposé avec un plus grand jeu dans la direction de l'axe de rotation (61) du rouleau (60).

10. Pompe haute pression selon la revendication 9, **caractérisée en ce que** le corps de poussoir (52) présente, dans la direction perpendiculaire à l'axe de rotation (61) du rouleau (60), un plus grand diamètre extérieur (D') que le diamètre extérieur (d') du corps de poussoir (52) dans la direction de l'axe de rotation (61) du rouleau (60).

11. Pompe haute pression selon la revendication 10, **caractérisée en ce que** le corps de poussoir (52) est réalisé sous forme ovale en section transversale perpendiculairement à son axe longitudinal (53).
